# EUROPÄISCHE PATENTSCHRIFT

(11) **EP 0 279 267 B1**
(45) Veröffentlichungstag und Bekanntmachung des Hinweises auf die Patenterteilung: **03.07.1991**
(21) Anmeldenummer: 88101417.9
(22) Anmeldetag: 02.02.1988
(51) Int. Cl.: F02M 59/46, F01L 1/24

(54) **Steuereinrichtung für ein Ventil**
Valve control device
Dispositif de commande d'une soupape

(30) Priorität: 14.02.1987 DE 3704743
(43) Veröffentlichungstag der Anmeldung: 24.08.1988
(73) Patentinhaber: INA Wälzlager Schaeffler KG, 91063 Herzogenaurach (DE)
(72) Erfinder: Zipprath, Michael, Dipl.-Ing., D-8522 Herzogenaurach (DE); Schmidt, Dieter, D-8500 Nürnberg (DE)

(56) Entgegenhaltungen:
- DE-C- 256 641
- FR-A- 426 106
- FR-E- 15 118
- GB-A- 2 013 275
- US-A- 3 495 577
- US-A- 4 497 298

## Beschreibung

Die Erfindung betrifft eine Steuereinrichtung mit einem Ventil, das über seine Einlaß-Bohrung an einer Kraftstoff-Einspritzleitung eines Verbrennungsmotors und mit seiner Auslaß-Leitung an der Ansaugseite der Einspritzpumpe angeordnet ist, und dessen Ventilkörper von einem Antriebsglied an einen Ventilsitz verschoben wird.

Bei einer derartigen, aus dem Dokument US-A-4 497 298 bekannten Steuereinrichtung gibt das Antriebsglied einen Kraft-Weg-Impuls ab. Mit diesem Impuls wird das Ventil, das in einer Kraftstoff-Rückführungsleitung liegt, geschlossen. Dadurch baut sich an der Einspritzdüse des betreffenden Zylinders des Verbrennungsmotors ein gewünschter hoher Einspritzdruck auf. Der Ventilkörper ist hier zylindrisch ausgebildet und weist einen Schaftabschnitt auf, der aus einem nachgiebigen Material, beispielsweise einem polymeren Werkstoff besteht, während die Spitze des Ventilkörpers ein Stahlteil ist. Durch diese Anordnung sollen Ventilstöße verhindert werden. Der Ventilkörper ist hier also als Dämpfungselement ausgebildet. Wegen seines nachgiebigen Werkstoffs kann er jedoch nicht immer ein exaktes Schließen des Ventils gewährleisten.

Aus dem Dokument DE-C-256 641 ist eine Nockensteuerung mit hydraulischer Kraftübertragung bekannt, die nicht auf ein Ventil einwirkt, welches in einer Kraftstoff-Einspritzleitung angeordnet ist, sondern die auf ein Ein- oder Auslaßventil des Verbrennungsmotors unmittelbar einwirkt. Bei dieser hydraulischen Steuerung ist das Gestänge für den Anhub des Ventils ganz oder nahezur starr, kann sich aber nach der Anhubbewegung durch Entweichenlassen von Flüssigkeit verkürzen und nach der Schließbewegung durch Wiedereinsaugen von Flüssigkeit auf die frühere Länge wieder einstellen. Einen Hinweis auf thermisch bedingte Abmessungsänderungen enthält dieses Dokument nicht. Ein solcher ist für ein hydraulisches Ventilbetätigungselement in dem Dokument US-A-3 495 577 enthalten.

Der Erfindung liegt die Aufgabe zugrunde, eine Steuereinrichtung der eingangs genannten Art vorzuschlagen, die von dem Kraftstoffbereich getrennt ist, wobei das Ventil auch bei thermisch bedingten Längenänderungen der Einrichtungsbauteile stets ein exaktes Öffnungs- und Schließverhalten aufweist.

Diese Aufgabe wird erfindungsgemäß dadurch gelöst, daß zwischen dem Ventilkörper und dem Antriebsglied ein Spiel-Ausgleichselement angeordnet ist, welches zwei in einem Gehäuse geführte Kolben aufweist, wobei der erste Kolben von dem Antriebsglied beaufschlagt ist, der zweite Kolben den Ventilkörper beaufschlagt und zwischen den Kolben im Gehäuse eine ölgefüllte Druckkammer ausgebildet ist, in der sich eine auf die Kolben wirkende Druckfeder befindet, und wobei die Druckkammer über zwischen den Kolben und deren Führungen im Gehäuse bestehende Leckspalte zu einem Ölvorratsraum offen ist, der gegenüber dem Ventil abgedichtet ist.

Die Druckfeder drückt den ersten Kolben spielfrei gegen das Antriebsglied und den zweiten Kolben gegen den in Öffnungsstellung stehenden Ventilkörper. Zum Schließen des Ventils drückt das Antriebsglied auf den ersten Kolben. Über die Ölfüllung wird dadurch der zweite Kolben verschoben, der den Ventilkörper so beaufschlagt, daß das Ventil schließt. Durch die Ölfüllung ist eine hohe Steifigkeit des Antriebs gewährleistet. Insbesondere ist günstig, daß die Ölfüllung der Druckkammer unabhängig von dem Kraftstoff nach den notwendigen Eigenschaften hinsichtlich der Viskosität und dem Temperaturverhalten ausgewählt werden kann.

Die Kolben weisen eine im Vergleich zum Gehäuse geringe Masse auf. Dies verbessert die dynamischen Eigenschaften des Gesamtsystems.

Durch eine unterschiedliche Gestaltung der Durchmesser der beiden Kolben ist es möglich, eine Übersetzung oder eine Untersetzung des Hubs des Antriebsgliedes zu erreichen.

In bevorzugter Ausgestaltung der Erfindung ist im Gehäuse zwischen dem Ölvorratsraum und der Druckkammer ein Rückschlagventil angeordnet, durch das bei einer Entspannung öl in den Druckraum eintritt. Dadurch ist gewährleistet, daß trotz Ölverlusten über die Leckspalte der Druckraum ölgefüllt bleibt.

Weitere vorteilhafte Ausgestaltungen der Erfindung ergeben sich aus den Unteransprüchen und der folgenden Beschreibung eines Ausführungsbeispiels. Die Figur zeigt ein an einem Ventil angeordnetes Ausgleichselement im Teilschnitt.

In einem Ventilgehäuse(1) ist ein Ventilkörper(2) verschieblich gelagert. Zwischen dem Ventilkörper(2) und dem Ventilgehäuse(1) ist ein Ventilsitz(3) ausgebildet. In der Figur ist der Ventilkörper(2) in seiner Öffnungsstellung gezeigt, in der er mittels einer Druckfeder(4) gegen einen Anschlagring(5) gedrückt ist. Der Ventilsitz(3) bildet dabei einen Flüssigkeitsdurchlaß. Der Hub des Ventilkörpers(2) ist kleiner als 1 mm.

Der Ventilkörper(2) weist eine zylindrische Führungsfläche(6) auf, deren Durchmesser etwa dem Durchmesser des Ventilsitzes(3) gleich ist. Zwischen der Führungsfläche(6) und dem Ventilsitz(3) ist am Ventilkörper(2) eine Umfangsausnehmung(7) ausgebildet, die zu einem Ringkanal(8) des Ventilgehäuses(1) offen ist. In den Ringkanal(8) mündet eine Bohrung(9). An der dem Ringkanal(8) abgewandten Seite des Ventilsitzes(3) ist ein Auslaß(10) vorgesehen.

Die Bohrung(9) ist an eine von einer Einspritzpumpe zur Einspritzdüse eines Zylinders eines Verbrennungsmotors führende Kraftstoff-Einspritzleitung angeschlossen. Der Auslaß(10) führt zur Ansaugseite der Einspritzpumpe zurück. Solange der Ventilkörper(2) in seiner Öffnungsstellung steht, besteht an der Einspritzdüse kein zum Einspritzen hinreichender Druck. Wird der Ventilkörper(2) in seine Schließstellung gebracht, dann baut sich an der Einspritzdüse ein gewünschter, hoher Einspritzdruck, von beispielsweise 1000 bar auf.

Der Ventilkörper(2) weist eine zum Innenraum(11) des Anschlagrings(5) offene Druckausgleichsbohrung(12) auf. In dem Innenraum(11) kann sich Kraftstoff sammeln.

An den Anschlagring(5) ist gegenüber dem Ventilgehäuse(1) ein Gehäuse(13) eines Ausgleichselements(14) angesetzt. In dem Gehäuse(13) ist ein erster Kolben(15) geführt. An diesem ist ein Rückschlagventil(l6), bestehend aus einer Haltekappe(17) und einer sich an dieser über eine Schließfeder(18) abstützenden Ventilkugel(19) angeordnet. Der Ventilkugel(19) ist ein Kugelsitz(20) einer Höhlung(21) des ersten Kolbens(15) zugeordnet.

Im Gehäuse(13) ist außerdem ein zweiter Kolben(22) geführt, der aus Vollmaterial besteht und von einer geschliffenen Nadel, wie sie von Nadellagern bekannt ist, gebildet ist.

Zwischen dem ersten Kolben(15) und dem zweiten Kolben(22) ist eine ölgefüllte Druckkammer(23) ausgebildet. In der Druckkammer(23) ist eine Druckfeder(24) angeordnet, die sich einerseits über den Rand der Haltekappe(17) am ersten Kolben(15) und andererseits über eine Zwischenplatte(25) am zweiten Kolben(22) abstützt. Der Durchmesser des ersten Kolbens(15) ist größer als der Durchmesser des zweiten Kolbens(22).

Zwischen dem ersten Kolben(15) und dem Gehäuse(13) besteht ein Leckspalt(26). Zwischen dem zweiten Kolben(22) und dem Gehäuse(13) besteht ein Leckspalt (27). Der Leckspalt(26) ist zu einem Ringraum(28) offen, der über einen Durchgang(29) mit der Höhlung(21) verbunden ist. Der Leckspalt(27) ist zu einem Ringraum(30) hin offen, der über wenigstens eine Bohrung(31) mit dem Ringraum(28) in Verbindung steht. Die Höhlung(21), die Ringräume(28,30) und die Bohrung(31) bilden gemeinsam einen ölgefüllten Ölvorratsraum.

Um den Öldurchtritt durch die Leckspalte(26,27) möglichst gering zu halten, sind einerseits enge Passungen vorgesehen. Andererseits sind die Kolben(15,22) bezogen auf den zur Verfügung stehenden Bauraum möglichst lang ausgelegt. Die Länge des zweiten Kolbens(22) ist größer als dessen Durchmesser.

Der Ringraum(30) ist gegenüber dem Innenraum(11) mittels einer Membrananordnung(32) abgedichtet. Die Membrananordnung(32) weist eine Platte(33) auf, die zwischen dem zweiten Kolben(22) und dem Ventilkörper(2) liegt. Die Platte(33) ist an ihrem Umfang mit einer im Querschnitt teilkreisförmigen Rille(34) versehen. An die Rille(34) und deren Ränder(35) ist ein elastischer Ring(36) aus Gummi vulkanisiert. Es ist dabei eine vergleichsweise große Verbindungsfläche zwischen der Platte(33) und dem Ring(36) erreicht. Der elastische Ring(36) ist an seinem Außenumfang an eine Hülse(37) vulkanisiert. Diese sitzt in Preßpassung in einer Bohrung(38) des Gehäuses(13).

Der Ringraum(28) ist mit einer ähnlichen Membrananordnung(39) gegenüber der Umgebung abgedichtet. Die Membrananordnung(39) weist eine Platte(40) mit einer im Querschnitt halbkreisförmigen Rille(41) auf. An diese und deren Ränder(42) ist ein elastischer Ring(43) aus Gummi vulkanisiert. Der Außenumfang des Rings(43) ist an eine Hülse(44) vulkanisiert, die in Preßpassung in eine Bohrung(45) des Gehäuses(13) eingesetzt ist. Die Platte(40) ist mit einer Einfüllöffnung(46) für Öl versehen, die mit einem Stopfen(47) verschlossen ist. Die Platte(40) liegt an dem ersten Kolben(15) an. An ihrer diesem abgewandten Seite liegt das nicht näher dargestellte Antriebsglied an.

Die elastischen Ringe(36,43) können auch von Kunststoffteilen oder Blechteilen gebildet sein.

Die Funktionsweise der beschriebenen Einrichtung ist ausgehend von der in der Figur dargestellten Stellung etwa folgende:
Durch die Bohrung(9), den Ringkanal(8), die Umfangsausnehmung(7), den Ventilsitz(3) und den Auslaß(10) wird von der Einspritzpumpe Kraftstoff gepumpt. Die zugehörige Einspritzdüse ist dabei geschlossen. Die Druckfeder(4) hält den Ventilsitz(3) offen. Die Druckkammer(23) und der Ölvorratsraum sind ölgefüllt. Unter der Wirkung der Druckfeder(24), die schwächer ist als die Druckfeder(4), ist der erste Kolben(15) über die Platte(40) spielfrei an das Antriebsglied und der zweite Kolben(22) spielfrei über die Platte(33) an den Ventilkörper(2) gedrückt.

Wird nun das Antriebsglied betätigt, dann verschiebt es über die Platte(40) den ersten Kolben(15). Dieser verdrängt das Öl der Druckkammer(23). Dadurch wird der zweite Kolben(22) der Übersetzung entsprechend versetzt. Er drückt entgegen der Kraft der Druckfeder(4) so auf die Platte(33), daß der Ventilsitz(3) schließt. Dadurch baut sich im Ringkanal(8) und damit auch an der Einspritzdüse der gewünschte Druck auf.

Die über den ersten Kolben(15), die Ölfüllung der Druckkammer(23) und den zweiten Kolben(22) zu übertragende Zuhaltekraft für den Ventilsitz(3) ist vergleichsweise gering, da der Durchmesser des Ventilsitzes(3) einerseits des Ringkanals(8) und der Durchmesser der Führungsfläche(6) andererseits des Ringkanals(8) im wesentlichen gleich groß sind.

Solange der Ventilkörper(2) in Schließstellung gehalten ist, tritt über die Leckspalte(26,27) Öl aus der Druckkammer(23) in die Ringräume(28,30). Die Schließstellung des Ventilsitzes(3) bleibt jedoch aufrechterhalten.

Schaltet das Antriebsglied ab, dann kann die Druckfeder(4) über die Platte(33) den zweiten Kolben(22) und dadurch den ersten Kolben(15) mit der Platte(40) zurückdrücken. Die Platte(40) bleibt dabei in Anlage am Antriebsglied.

Sobald der Ventilkörper(2) am Anschlagring(5) anschlägt, kann sich die Druckfeder(24) weiter entspannen, was mit einer Volumenvergrößerung der Druckkammer(23) verbunden ist. Dadurch entsteht in dieser ein Unterdruck gegenüber dem Ölvorratsraum. Die Ventilkugel (19) hebt dabei vom Kugelsitz(20) ab, so daß in die Druckkammer(23) Öl nachgefüllt wird.

## Patentansprüche

1. Steuereinrichtung mit einem Ventil (1, 2), das über seine EinlaßBohrung (9) an einer Kraftstoff-Einspritzleitung eines Verbrennungsmotors und mit seiner Auslaß-Leitung (10) an der Ansaugseite der Einspritzpumpe angeordnet ist, und dessen Ventilkörper (2) von einem Antriebsglied an einen Ventilsitz (3) verschoben wird, **dadurch gekennzeichnet**, daß zwischen dem Ventilkörper (2) und dem Antriebsglied ein Spiel-Ausgleichselement (14) angeordnet ist, welches zwei in einem Gehäuse (13) geführte Kolben (15, 22) aufweist, wobei der erste Kolben (15) von dem Antriebsglied beaufschlagt ist, der zweite Kolben (22) den Ventilkörper (2) beaufschlagt und zwischen den Kolben (15, 22) im Gehäuse (13) eine ölgefüllte Druckkammer (23) ausgebildet ist, in der sich eine auf die Kolben (15, 22) wirkende Druckfeder (24) befindet, und wobei die Druckkammer (23) über zwischen den Kolben (15, 22) und deren Führungen im Gehäuse (13) bestehende Leckspalte (26, 27) zu einem Ölvorratsraum (28, 30, 31) offen ist, der gegenüber dem Ventil (1, 2) abgedichtet ist.

2. Steuereinrichtung nach Anspruch 1, **dadurch gekennzeichnet**, daß in dem Gehäuse (13) zwischen dem Ölvorratsraum (28, 30, 31) und der Druckkammer (23) ein Rückschlagventil (16) angeordnet ist, durch das bei einer Entspannung der Durckfeder (24) Öl in die Druckkammer (23) eintritt.

3. Steuereinrichtung nach Anspruch 1 oder 2, **dadurch gekennzeichnet**, daß die Druckfeder (24) schwächer ausgebildet ist als eine den Ventilkörper (2) in seine Öffnungsstellung verschiebende Feder (4).

4. Steuereinrichtung nach einem der vorhergehenden Ansprüche, **dadurch gekennzeichnet**, daß der Ventilkörper (2) in seiner Öffnungsstellung so anschlägt, daß für die Druckfeder (24) ein Resthub zur Entspannung verbleibt.

5. Steuereinrichtung nach einem der Ansprüche 2-4, **dadurch gekennzeichnet**, daß das Rückschlagventil (16) am ersten Kolben (15) angeordnet ist.

6. Steuereinrichtung nach einem der vorhergehenden Ansprüche, **dadurch gekennzeichnet**, daß die Länge des zweiten Kolbens (22) größer als dessen Durchmesser ist.

7. Steuereinrichtung nach einem der vorhergehenden Ansprüche, **dadurch gekennzeichnet,** daß der Ölvorratsraum (28, 30, 31) beidseitig mit einer Membrananordnung (32, 39) abgeschlossen ist, die eine an dem ersten bzw. zweiten Kolben (15, 22) anliegende Platte (33, 40) aufweist, die von einem elastischen Ring (36, 43) umschlossen ist, der an einer Hülse (37, 44) befestigt ist, die in Preßpassung im Gehäuse (13) sitzt.

## Claims

1. Control device comprising a valve (1, 2) which is arranged via its inlet bore (9) at a fuel injection pipe of an internal combustion engine and with its outlet duct (10) at the suction end of the injection pump and whose valve body (2) is pushed against a valve seat (3) by a driving element, characterized in that a clearance compensation element (14) is arranged between the valve body (2) and the driving element, which clearance compensation element (14) comprises two pistons (15, 22) guided in a housing (13), the first piston (15) being acted upon by the driving element, the second piston (22) acting on the valve body (2) and an oil-filled pressure chamber (23) being formed between the pistons (15, 22) in the housing (13), in which pressure chamber (23) a compression spring (24) acting on the pistons (15, 22) is located, the pressure chamber (23) communicating via leak gaps (26, 27) existing in the housing (13) between the pistons (15, 22) and the piston guides with an oil reservoir (28, 30, 31) which is sealed from the valve (1, 2).

2. Control device according to claim 1, characterized in that a non-return valve (16) is arranged between the oil reservoir (28, 30, 31) and the pressure chamber (23) in the housing (13), through which non-return valve (16), on relaxation of the compression spring (24), oil enters the pressure chamber (23).

3. Control device according to claim 1 or 2, characterized in that the compression spring (24) is designed to be weaker than a spring (4) which displaces the valve body (2) into its opening position.

4. Control device according to one of the preceding claims, characterized in that the valve body (2) stops in its opening position in such a way, that a residual travel remains for the relaxation of the compression spring (24).

5. Control device according to one of the claims 2 to 4, characterized in that the non-return valve (16) is arranged on the first piston (15).

6. Control device according to one of the preceding claims, characterized in that the length of the second piston (22) is larger than its diameter.

7. Control device according to one of the preceding claims, characterized in that the oil reservoir (28,30,31) is closed at both ends by a membrane arrangement (32, 39) comprising a plate (33, 40) bearing against the first and second piston (15, 22) respectively, the plate (33, 40) being surrounded by an elastic ring (36, 43) fixed to a sleeve (37, 44) located in the housing (13) in an interference fit.

## Revendications

1. Dispositif de commande d'une soupape (1,2) agencée par son alésage d'entrée (9) sur un conduit d'injection de carburant d'un moteur à combustion interne et par son conduit de sortie (10) sur le côté aspiration de la pompe d'injection, le corps de soupape (2) étant poussé par un élément de transmission contre un siège de soupape (3), caractérisé en ce qu'entre le corps de soupape (2) et l'élément de transmission est disposé un élément de compensation de jeu (14) qui comprend deux pistons (15, 22) guidés dans un boîtier (13), le premier piston (15) étant sollicité par l'élément de transmission et le deuxième piston (22) sollicitant le corps de soupape (2), une chambre de pression (23) remplie d'huile étant formée dans le boîtier (13) entre les pistons (15, 22), dans laquelle chambre de pression (23) se trouve un ressort de pression (24) qui agit sur les pistons (15, 22), ladite chambre de pression (23) communiquant par des intervalles de fuite (26, 27) existant dans le boîtier (13) entre les pistons (15, 22) et leurs guidages, avec un réservoir d'huile (28, 30, 31) qui est étanche par rapport à la soupape (1, 2).

2. Dispositif de commande selon la revendication 1, caractérisé en ce qu'un clapet anti-retour (16) est agencé dans le boîtier (13) entre le réservoir d'huile (28, 30, 31) et la chambre de pression (23), pour, lors d'une détente du ressort de pression (24), faire entrer de l'huile dans la chambre de pression (23).

3. Dispositif de commande selon la revendication 1 ou 2, caractérisé en ce que le ressort de pression (24) est plus faible qu'un ressort (4) qui pousse le corps de soupape (2) dans sa position d'ouverture.

4. Dispositif de commande selon une des revendications précédentes, caractérisé en ce que le corps de soupape (2) s'arrête dans sa position d'ouverture de telle sorte qu'il reste une course résiduelle pour la détente du ressort de pression (24).

5. Dispositif de commande selon une des revendications 2 à 4, caractérisé en ce que le clapet anti-retour (16) est agencé sur le premier piston (15).

6. Dispositif de commande selon une des revendications précédentes, caractérisé en ce que la longueur du deuxième piston (22) est supérieure à son diamètre.

7. Dispositif de commande selon une des revendications précédentes, caractérisé en ce que le réservoir d'huile (28, 30, 31) est fermé des deux côtés par un agencement de membranes (32, 39) comportant une plaque (33, 40) qui s'appuie respectivement contre le premier ou le deuxième piston (15, 22) , ladite plaque (33, 40) étant enfermée dans un anneau élastique (36, 43) fixé à un manchon (37, 44) qui est monté en ajustement serré dans le boîtier (13).
